# FASCICULE DE BREVET EUROPEEN

(11) **EP 0 989 303 B1**
(45) Date de publication et mention de la délivrance du brevet: **09.10.2002**
(21) Numéro de dépôt: 99402312.5
(22) Date de dépôt: 22.09.1999
(51) Int. Cl.: F04C 15/04, F04C 2/18

(54) **Pompe à huile pour circuit de lubrification d'un moteur à combustion interne**
Schmierpumpe einer Brennkraftmaschine
Lubrication pump for an internal combustion engine

(30) Priorité: 22.09.1998 FR 9811793
(43) Date de publication de la demande: 29.03.2000
(73) Titulaire: AUTOMOBILES PEUGEOT, 75116 Paris (FR); AUTOMOBILES CITROEN, 92200 Neuilly-sur-Seine (FR)
(72) Inventeur: Plassat, Gabriel, 92300 Levallois Perret (FR)
(74) Mandataire: Gendraud, Pierre

(56) Documents cités:
- DE-A- 4 134 219
- DE-A- 4 317 645
- US-A- 1 796 814
- PATENT ABSTRACTS OF JAPAN vol. 098, no. 011, 30 septembre 1998 (1998-09-30) -& JP 10 153108 A (NISSAN DIESEL MOTOR CO LTD), 9 juin 1998 (1998-06-09)

## Description

L'invention se rapporte une pompe à huile pour circuit de lubrification d'un moteur à combustion interne.

L'invention concerne plus particulièrement une pompe à huile à engrenages extérieurs et dont la cylindrée est variable.

La cylindrée d'une pompe à huile est déterminée et mesurée dans des conditions de fonctionnement standard du moteur. En fonctionnement normal, la pompe à huile fournit un débit d'huile proportionnel au régime du moteur. Lors d'un fonctionnement du moteur à haut régime, la pompe impose un débit de refoulement de l'huile important, qui risque de provoquer une pression trop élevée dans le circuit de lubrification.

Par ailleurs, le débit et la pression de l'huile refoulée par la pompe sont généralement surdimensionés par rapport aux besoins du moteur dans des conditions normales, afin d'assurer une bonne lubrification du moteur dans des conditions extrêmes où le régime du moteur est élevé, ou lorsque l'huile de lubrification est froide et donc plus visqueuse. Cependant, ce débit surdimensionné présente l'inconvénient d'augmenter inutilement la puissance consommée par la pompe.

Le document DE4134219 décrit une pompe à huile pour circuit de lubrification d'un moteur à combustion interne selon le préambule de la revendication 1, comportant un boîtier comprenant un orifice d'aspiration et un orifice de refoulement débouchant dans un évidement intérieur dans lequel sont disposés un pignon menant solidaire en rotation d'un arbre de commande et un pignon mené monté sur un arbre mené, les pignons étant et aptes à s'engrener mutuellement pour transférer l'huile de l'orifice d'aspiration vers l'orifice de refoulement, la pompe comporte au moins une seconde paire de pignons menant et mené s'engrenant mutuellement, montés respectivement sur les arbres de commande et mené, et des moyens de manoeuvre aptes à désolidariser ou rendre solidaire en rotation le second pignon menant et l'arbre de commande, en fonction de la pression de refoulement de la pompe, où le second pignon menant est monté libre en rotation sur l'arbre de commande, les moyens de manoeuvre comportant une clavette mobile, des moyens de rappel sollicitant la clavette dans une position de solidarisation en rotation du second pignon menant avec l'arbre de commande, un perçage d'amené étant ménagé dans le corps du boîtier et dans l'arbre de commande, pour mettre en relation l'huile refoulée avec la clavette de façon que, lorsque la pression de refoulement de la pompe excède une pression déterminée, la clavette est déplacée de façon à rendre désolidariser en rotation le second pignon menant et l'arbre de commande.

Selon le document DE4134219, la clavette est montée coulissante sur l'extrémité de l'arbre de commande portant les pignons menants dans une direction parallèle à l'axe longitudinal de l'arbre.

Cependant, ce type de pompe à huile est relativement complexe car il fait intervenir un grand nombre de pièces. Par ailleurs, il nécessite un aménagement important de l'arbre de commande et des pignons menants.

Un but de la présente invention est de proposer une pompe à huile pour circuit de lubrification d'un moteur à combustion interne, palliant tout ou partie des inconvénients de l'art antérieur relevés ci-dessus.

A cette fin, la pompe à huile selon l'invention, par ailleurs conforme à la définition générique qu'en donne le préambule ci-dessus, est essentiellement caractérisée en ce que la clavette est mobile radialement par rapport à l'arbre de commande dans un alésage ou couloir formé dans le corps du pignon et se prolongeant dans le corps de l'arbre de commande, lorsque la pression de refoulement excède la pression déterminée, la clavette est déplacée dans son couloir.

Selon une autre particularité les moyens de manoeuvre assurent automatiquement la désolidarisation en rotation du second pignon menant et de l'arbre de commande lorsque la pression de refoulement de la pompe est supérieure à une pression déterminée, et rendent solidaires en rotation le second pignon menant de l'arbre de commande lorsque la pression de refoulement de la pompe est inférieure à cette pression.

Selon une autre particularité le second pignon menant est monté libre en rotation sur l'arbre de commande, les moyens de manoeuvre comportant une clavette mobile radialement par rapport à l'arbre moteur dans un alésage ou couloir formé dans le corps du pignon et se prolongeant dans le corps de l'arbre de commande, des moyens de rappel sollicitant la clavette dans une position de solidarisation en rotation du second pignon menant de l'arbre de commande, un perçage d'amenée étant ménagé dans le corps du boîtier et dans le pignon et/ou dans l'arbre de commande, pour mettre en relation l'huile refoulée avec la clavette de façon que, lorsque la pression de refoulement de la pompe excède une pression déterminée, la clavette est déplacée dans son couloir de façon à rendre désolidariser en rotation le second pignon menant et l'arbre de commande.

Selon une autre particularité le perçage d'amenée est formé dans une paroi du boîtier de la pompe et se prolonge longitudinalement dans le corps de l'arbre de commande pour déboucher dans le couloir de la clavette, les moyens de rappel étant constitués d'un ressort de compression en appui par une de ses extrémités sur le fond du couloir prévu pour la clavette et par son autre extrémité sur la clavette.

Selon une autre particularité les pignons menants sont montés côte à côte sur l'arbre de commande, le perçage d'amenée de l'huile débouchant dans une rainure radiale formée sur l'arbre de commande et dans le corps de l'un au moins des pignons menants, au niveau des faces latérales adjacentes des deux pignons menants, pour ménager un film d'huile entre ces derniers et empêcher l'entraînement en rotation du second pignon menant par le premier pignon menant lorsque le second pignon est désolidarisé en rotation de l'arbre de commande.

D'autres caractéristiques et avantages de l'invention apparaîtront à la lecture de la description détaillée qui va suivre, pour la compréhension de laquelle on se reportera aux dessins annexés, dans lesquels :
- la figure 1 représente une vue en coupe, schématique et partielle, d'une pompe à huile conforme à l'invention,
- la figure 2 représente une vue en coupe schématique selon la ligne AA de la figure 1.

L'invention va à présent être décrite en référence aux figures 1 et 2.

L'invention concerne une pompe à huile à engrenages extérieurs destinée à alimenter le circuit de lubrification d'un moteur à combustion interne.

La pompe comporte classiquement un boîtier 1 comprenant un orifice d'aspiration et un orifice de refoulement débouchant dans un évidement intérieur dans lequel sont disposés un pignon menant 2 et un pignon mené 3. Le pignon menant 2 est solidaire en rotation d'un arbre 10 de commande ou arbre moteur entraîné en rotation depuis le vilebrequin. Le pignon mené 3 est quant à lui solidaire en rotation d'un arbre mené 11 monté libre en rotation dans le boîtier 1 de la pompe.

Les axes de rotations des pignons menant 2 et mené 3 sont parallèles et disposés de façon que les pignons 2, 3 s'engrènent mutuellement pour transférer l'huile de l'orifice d'aspiration vers l'orifice de refoulement, c'est-à-dire de l'amont E vers l'aval S comme représenté aux figures 1 et 2.

Selon l'invention, la pompe comporte une seconde paire de pignons menant 4 et mené 5 montés respectivement sur les arbres de commande 10 et mené 11. Par ailleurs, la pompe est pourvue de moyens 6 à 9 de manoeuvre aptes à, sélectivement, désolidariser ou rendre solidaire en rotation le second pignon 4 menant de l'arbre 10 de commande, en fonction de la pression de refoulement de la pompe.

Les deux pignons menants 2, 4 sont montés côte-à-côte sur l'arbre de commande 10, le second pignon 4 menant étant monté libre en rotation sur cet arbre 10. Les deux pignons menés 3, 5 sont montés côte-à-côte sur l'arbre mené 11 de façon à engrener respectivement avec les deux pignons 2, 4 menants. Les deux pignons menés 3, 5 sont montés libres en rotation sur l'axe mené 11. Bien sûr, on peut envisager une variante dans laquelle le pignon mené 3 qui engrène avec le premier pignon 2 menant soit lié en rotation avec l'arbre mené 11, c'est-à-dire que les pignons de la première paire de pignons sont liés rigidement en rotation avec leur arbre 10, 11 respectif.

Dans l'exemple de réalisation représenté aux figures 1 et 2, les moyens 6 à 9 de manoeuvre comprennent une clavette 8 mobile radialement par rapport à l'arbre 10 de commande dans un alésage ou couloir formé dans le corps du pignon 4 et se prolongeant dans le corps de l'arbre 10 de commande.

Un ressort de compression 9 est disposé au fond du couloir prévu pour la clavette 8. Le ressort 9 de compression est en appui par l'une de ses extrémités sur le fond du couloir, à l'intérieur du second pignon menant 4. L'autre extrémité du ressort 9 est en appui sur une première extrémité de la clavette 8.

Un perçage d'amenée 6, 7 destiné à mettre en relation l'huile refoulée avec la seconde extrémité de la clavette 8, est formé dans une paroi du boîtier 1 de la pompe et se prolonge longitudinalement dans le corps de l'arbre 10 de commande pour déboucher dans le couloir de la clavette 8.

Ainsi, le ressort 9 sollicite en permanence la clavette 8 vers une position de solidarisation en rotation du second pignon 4 menant et de l'arbre 10 de commande. L'huile refoulée qui transite dans le conduit d'amenée 6, 7 exerce une action sur la clavette 8 qui est antagoniste à celle exercée par le ressort 9.

La raideur du ressort 9 est déterminée de façon que, lorsque la pression de refoulement de la pompe est inférieure à une pression Pmax déterminée, la clavette 8 est dans une position dans son couloir dans laquelle elle rend solidaire en rotation le second pignon 4 menant et l'arbre de commande 10. C'est-à-dire que la cylindrée de la pompe est assurée par la première paire 2, 3 et la seconde paire 4, 5 de pignons.

Lorsque la pression de refoulement de la pompe excède cette pression Pmax déterminée, la clavette 8 est déplacée dans son couloir par l'huile sous pression dans le corps du pignon 4, de façon à désolidariser en rotation le second pignon 4 menant et l'arbre de commande 10. C'est-à-dire que la cylindrée de la pompe est assurée alors uniquement par la première paire de pignons 2, 3.

La valeur de la pression Pmax au-delà de laquelle le second pignon 4 menant n'est plus entraîné en rotation par l'arbre de commande 10 est déterminée aisément en fonction des caractéristiques de fonctionnement du moteur et de la pompe.

Avantageusement, une rainure 12 radiale peut être formée sur l'arbre 10 de commande au niveau des faces latérales adjacentes des deux pignons menants 2, 4. Le perçage d'amenée 6, 7 de l'huile débouche dans la rainure 12 radiale de façon qu'une partie de l'huile qui transite dans le conduit d'amenée 6, 7 forme un film d'huile entre les deux pignons 2, 4 menants. Ce film d'huile empêche ainsi l'entraînement en rotation par friction du second pignon 4 par le premier pignon 2 lorsque le second pignon 4 est désolidarisé en rotation de l'arbre 10 de commande.

On conçoit donc aisément que la pompe à huile selon l'invention est d'une structure simple, car elle fait intervenir un nombre peu important de pièces.

Par ailleurs, le mécanisme permettant de faire varier la cylindrée de la pompe en fonction de la pression de refoulement peut être appliqué à des pompes existantes, sans imposer de grandes modifications et sans augmenter leur encombrement.

Bien entendu, l'invention ne saurait se limiter à l'exemple de réalisation décrit ci-dessus. Ainsi, d'autres modes de réalisation à la portée de l'homme du métier entrent également dans le cadre de l'invention. Par exemple, il est possible de prévoir plus d'un pignon menant pouvant être désolidarisé de l'arbre de commande 10. Dans ce cas, les moyens de manoeuvre (clavette mobile, ressort de rappel et conduit d'amenée d'huile) des différents pignons menants peuvent être conformés pour désolidariser ces pignons menants de l'arbre de commande à des valeurs différentes de pression de refoulement de la pompe. De cette façon, la pompe à huile adapte plus finement sa cylindrée aux besoins du moteur.

De même, tout autre agencement de ces moyens de manoeuvre, qui assure la même fonction que celle décrite ci-dessus, entre dans le cadre de la présente invention. La rainure radiale prévue pour ménager un film d'huile entre deux pignons menants adjacents peut quant à elle être formée également sur les faces latérales du ou des pignons manants concernés.

Enfin, bien que l'invention ait été décrite en liaison avec des modes de réalisation particuliers, elle comprend tous les équivalents techniques des moyens décrits, dans le cadre de l'objet de la protection défini par les revendications.

## Revendications

1. Pompe à huile pour circuit de lubrification d'un moteur à combustion interne comportant un boîtier (1) comprenant un orifice d'aspiration et un orifice de refoulement débouchant dans un évidement intérieur dans lequel sont disposés un pignon menant (2) solidaire en rotation d'un arbre (10) de commande et un pignon mené (3) monté sur un arbre mené (11), les pignons (2, 3) étant et aptes à s'engrener mutuellement pour transférer l'huile de l'orifice d'aspiration vers l'orifice de refoulement, la pompe comporte au moins une seconde paire de pignons menant (4) et mené (5) s'engrenant mutuellement, montés respectivement sur les arbres de commande (10) et mené (11), et des moyens (6 à 9) de manoeuvre aptes à désolidariser ou rendre solidaire en rotation le second pignon (4) menant et l'arbre (10) de commande, en fonction de la pression de refoulement de la pompe, où le second pignon (4) menant est monté libre en rotation sur l'arbre (10) de commande, les moyens de manoeuvre (6 à 9) comportant une clavette (8) mobile, des moyens (9) de rappel sollicitant la clavette (8) dans une position de solidarisation en rotation du second pignon (4) menant avec l'arbre (10) de commande, un perçage d'amené (6, 7) étant ménagé dans le corps du boîtier (1) et dans l'arbre (10) de commande, pour mettre en relation l'huile refoulée avec la clavette (8) de façon que, lorsque la pression de refoulement de la pompe excède une pression (Pmax) déterminée, la clavette (8) est déplacée de façon à rendre désolidariser en rotation le second pignon (4) menant et l'arbre (10) de commande, **caractérisé en ce que** la clavette (8) est mobile radialement par rapport à l'arbre (10) de commande dans un alésage ou couloir formé dans le corps du second pignon (4) menant et se prolongeant dans le corps de l'arbre (10) de commande, lorsque la pression de refoulement excède la pression (Pmax) déterminée, la clavette (8) est déplacée dans son couloir.

2. Pompe à huile pour circuit de lubrification d'un moteur à combustion interne selon la revendication 1, **caractérisée en ce que** les moyens (6 à 9) de manoeuvre assurent automatiquement la désolidarisation en rotation du second pignon (4) menant et de l'arbre (10) de commande lorsque la pression de refoulement de la pompe est supérieure à une pression (Pmax) déterminée, et rendent solidaires en rotation le second pignon (4) menant de l'arbre (10) de commande lorsque la pression de refoulement de la pompe est inférieure à cette pression (Pmax).

3. Pompe à huile pour circuit de lubrification d'un moteur à combustion interne selon la revendication 1 ou 2 **caractérisée en ce que** le perçage d'amenée (6, 7) est formé dans une paroi du boîtier (1) de la pompe et se prolonge longitudinalement dans le corps de l'arbre (10) de commande pour déboucher dans le couloir de la clavette (8), les moyens de rappel étant constitués d'un ressort (9) de compression en appui par une de ses extrémités sur le fond du couloir prévu pour la clavette (8) et par son autre extrémité sur la clavette (8).

4. Pompe à huile pour circuit de lubrification d'un moteur à combustion interne selon l'une quelconque des revendications 1 à 3, **caractérisée en ce que** les pignons menants (2, 4) sont montés côte à côte sur l'arbre de commande 10, et **en ce que** le perçage d'amenée (6, 7) de l'huile débouche dans une rainure (12) radiale formée sur l'arbre (10) de commande et dans le corps de l'un au moins des pignons (2, 4) menants, au niveau des faces latérales adjacentes des deux pignons menants (2, 4), pour ménager un film d'huile entre ces derniers et empêcher l'entraînement en rotation du second pignon (4) menant par le premier pignon (2) menant lorsque le second pignon (4) est désolidarisé en rotation de l'arbre (10) de commande.

## Claims

1. Oil pump for an internal combustion engine lubrication circuit, comprising a casing (1) comprising an intake orifice and a delivery orifice opening into an internal cavity in which there are arranged a driving pinion (2) which rotates as one with a control shaft (10) and a driven pinion (3) mounted on a driven shaft (11), the pinions (2, 3) being able to mesh together to transfer oil from the intake orifice to the delivery orifice, the pump comprises at least one second pair of driving (4) and driven (5) pinions which mesh together, mounted respectively on the control (10) and driven (11) shafts, and operating means (6 to 9) capable of detaching the second driving pinion (4) and the control shaft (10) or causing them to rotate as one, according to the pump delivery pressure, where the second driving pinion (4) is mounted to rotate freely on the control shaft (10), the operating means (6 to 9) comprising a moving key (8), return means (9) urging the key (8) into a position in which it secures the second driving pinion (4) to the control shaft (10) so that they rotate as one, a supply drilling (6, 7) being made in the body of the casing (1) and in the control shaft (10) so as to allow the delivered oil to be placed in relation with the key (8) so that when the pump delivery pressure exceeds a determined pressure (Pmax), the key (8) is moved in such a way as to detach the second driving pinion (4) from the control shaft (10) so they no longer rotate as one, **characterized in that** the key (8) can move radially with respect to the control shaft (10) in a bore or corridor formed in the body of the second driving pinion (4) and continuing into the body of the control shaft (10), when the delivery pressure exceeds the determined pressure (Pmax), the key (8) is moved in its corridor.

2. Oil pump for an internal combustion engine lubrication circuit according to Claim 1, **characterized in that** the operating means (6 to 9) automatically detach the second driving pinion (4) from the control shaft (10) so that they do not rotate as one when the pump delivery pressure exceeds a determined pressure (Pmax) and secure the second driving pinion (4) to the control shaft (10) so that they do rotate as one when the pump delivery pressure is below this pressure (Pmax).

3. Oil pump for an internal combustion engine lubrication circuit according to Claim 1 or 2, **characterized in that** the supply drilling (6, 7) is formed in a wall of the pump casing (1) and is continued longitudinally into the body of the control shaft (10) to open into the corridor of the key (8), the return means consisting of a compression spring (9) bearing via one of its ends against the end of the corridor designed for the key (8) and bearing via its other end against the key (8).

4. Oil pump for an internal combustion engine lubrication circuit according to any one of Claims 1 to 3, **characterized in that** the driving pinions (2, 4) are mounted side by side on the control shaft (10), and **in that** the supply drilling (6, 7) for the oil opens into a radial slot (12) formed on the control shaft (10) and in the body of at least one of the driving pinions (2, 4), at the adjacent lateral faces of the two driving pinions (2, 4), so as to form a film of oil between these and prevent the second driving pinion (4) from being driven in rotation by the first driving pinion (2) when the second pinion (4) is detached from the control shaft (10) so as not to rotate as one therewith.

## Patentansprüche

1. Ölpumpe für den Schmierkreislauf einer Brennkraftmaschine mit einem Gehäuse (1), das eine Einlaßöffnung und eine Auslaßöffnung enthält, die in einer inneren Ausnehmung mündet, in der ein drehfest mit einer Antriebswelle (10) verbundenes Antriebsritzel (2) und ein an einer Abtriebswelle (11) angebrachtes Abtriebsritzel (3) angeordnet sind, wobei die Ritzel (2, 3) miteinander in Eingriff gelangen können, um das Öl von der Einlaßöffnung zur Auslaßöffnung zu übertragen, wobei die Pumpe mindestens ein aus einem miteinander in Eingriff stehenden Antriebsritzel (4) und Abtriebsritzel (5), die an der Antriebswelle (10) bzw. der Abtriebswelle (11) angebracht sind, bestehendes zweites Paar sowie Betätigungsmittel (6 bis 9) aufweist, die in Abhängigkeit vom Förderdruck der Pumpe die drehfeste Verbindung zwischen dem zweiten Antriebsritzel (4) und der Antriebswelle (10) trennen oder die letzteren drehfest miteinander verbinden, wobei das zweite Antriebsritzel (4) an der Antriebswelle (10) frei drehbar angebracht ist und wobei die Betätigungsmittel (6 bis 9) einen beweglichen Keil (8), den Keil (8) in eine Position der drehfesten Verbindung des zweiten Antriebsritzels (4) mit der Antriebswelle (10) vorspannende Rückholmittel (9), eine Zufuhrbohrung (6, 7) aufweisen, die im Körper des Gehäuses (1) und in der Antriebswelle (10) ausgebildet ist, um das geförderte Öl mit dem Keil (8) so in Verbindung zu bringen, daß der Keil (8), wenn der Förderdruck der Pumpe einen festgelegten Druck (Pmax) übersteigt, so verschoben wird, daß die drehfeste Verbindung zwischen dem Antriebsritzel (4) und der Antriebswelle (10) getrennt wird, **dadurch gekennzeichnet, daß** der Keil (8) in einer (einem) in dem Körper des zweiten Antriebsritzels (4) ausgebildeten Bohrung oder Durchgang, die bzw. der sich in den Körper der Antriebswelle (10) erstreckt, bezüglich der Antriebswelle (10) radial beweglich ist, und daß, wenn der Förderdruck den festgelegten Druck (Pmax) übersteigt, sich der Keil (8) in seinem Durchgang verschiebt.

2. Ölpumpe für den Schmierkreislauf einer Brennkraftmaschine nach Anspruch 1, **dadurch gekennzeichnet, daß** die Betätigungsmittel (6 bis 9) automatisch die Trennung der drehfesten Verbindung zwischen dem zweiten Antriebsritzel (4) und der Antriebswelle (10) gewährleisten, wenn der Förderdruck der Pumpe über einem festgelegten Druck (Pmax) liegt, und das zweite Antriebsritzel (4) mit der Antriebswelle (10) drehfest verbinden, wenn der Förderdruck der Pumpe unter diesem Druck (Pmax) liegt.

3. Ölpumpe für den Schmierkreislauf einer Brennkraftmaschine nach Anspruch 1 oder 2, **dadurch gekennzeichnet, daß** die Zufuhrbohrung (6, 7) in einer Wand des Gehäuses (1) der Pumpe ausgebildet ist und sich in Längsrichtung in den Körper der Antriebswelle (10) erstreckt, um im Durchgang des Keils (8) zu münden, wobei die Rückholmittel aus einer Druckfeder (9) bestehen, die mit einem ihrer Enden am Boden des für den Keil (8) vorgesehenen Durchgangs und mit ihrem anderen Ende am Keil (8) anliegt.

4. Ölpumpe für den Schmierkreislauf einer Brennkraftmaschine nach einem der Ansprüche 1 bis 3, **dadurch gekennzeichnet, daß** die Antriebsritzel (2, 4) nebeneinander an der Antriebswelle (10) angebracht sind und daß die Ölzufuhrbohrung (6, 7) in einer Radialnut (12) mündet, die in der Antriebswelle (10) und im Körper mindestens eines der Antriebsritzel (2, 4) im Bereich der nebeneinanderliegenden Seitenflächen der beiden Antriebsritzel (2, 4) ausgebildet ist, um zwischen diesen letzteren einen Ölfilm zu bilden und den Drehantrieb des zweiten Antriebsritzels (4) durch das erste Antriebsritzel (2) zu verhindern, wenn die drehfeste Verbindung des zweiten Ritzels (4) mit der Antriebswelle (10) getrennt ist.
